# EUROPÄISCHE PATENTSCHRIFT

(11) **EP 4 069 001 B1**
(45) Veröffentlichungstag und Bekanntmachung des Hinweises auf die Patenterteilung: **30.08.2023**
(21) Anmeldenummer: 21700250.0
(22) Anmeldetag: 05.01.2021
(51) Int. Cl.: A24C 5/32

(54) **FÖRDERTROMMEL DER TABAK VERARBEITENDEN INDUSTRIE**
CONVEYING DRUM FOR THE TOBACCO-PROCESSING INDUSTRY
TAMBOUR DE TRANSPORT POUR L'INDUSTRIE DE TRANSFORMATION DU TABAC

(30) Priorität: 10.01.2020 DE 102020100437
(43) Veröffentlichungstag der Anmeldung: 12.10.2022
(73) Patentinhaber: Körber Technologies GmbH, 21033 Hamburg (DE)
(72) Erfinder: JENDRIAN, Torsten, 21357 Bardowick (DE); HOFMANN, Nils, 28870 Ottersberg (DE); MÖRKE, Torsten, 23617 Stockelsdorf (DE)
(74) Vertreter: Seemann & Partner Patentanwälte mbB
(86) Internationale Anmeldenummer: PCT/EP2021/050051
(87) Internationale Veröffentlichungsnummer: WO 2021/140084

(56) Entgegenhaltungen:
- EP-A1- 1 402 791
- EP-A1- 3 315 032
- EP-A2- 1 366 679
- WO-A1-2016/061314
- WO-A1-2019/150103
- DE-U1- 7 711 116

## Beschreibung

Die Erfindung betrifft eine Fördertrommel der Tabak verarbeitenden Industrie sowie eine Förderanordnung zum queraxialen Fördern von stabförmigen Artikeln der Tabak verarbeitenden Industrie.

Außerdem betrifft die Erfindung eine Maschine der Tabak verarbeitenden Industrie zum Herstellen von stabförmigen Artikeln, insbesondere Filterstäbe oder Filterstücke oder Zigaretten, sowie ein Verfahren zum queraxialen Fördern von stabförmigen Artikeln der Tabak verarbeitenden Industrie.

In Maschinen der Tabak verarbeitenden Industrie, insbesondere Filteransetzmaschinen oder Maschinen zur Herstellung von Rauchprodukten bzw. von alternativen Rauchprodukten, wie z.B. Heat-Not-Burn-Produkten oder E-Zigaretten, werden Fördertrommeln eingesetzt, um Zigaretten, Filterstücke und deren Komponenten zu transportieren.

Das Fördern der genannten stabförmigen Gegenstände während der Herstellung von Zigaretten, Filtern oder Filterzigaretten oder sogenannten Heat-Not-Burn-Produkten oder E-Zigaretten wird bei modernen Produktionsmaschinen der Tabak verarbeitenden Industrie im Allgemeinen mittels Fördertrommeln durchgeführt, deren Mantelfläche bzw. deren äußere, rotierend angetriebene Trommelkörper zum queraxialen Fördern von stabförmigen Artikeln (Zigaretten, Filterstäbe oder Filterstopfen, Filterzigaretten oder dergleichen) mit Aufnahmemulden zum Aufnehmen der stabförmigen Artikel versehen sind. Während der Förderung sind diese stabförmigen Artikel der Tabak verarbeitenden Industrie in Aufnahmemulden im Allgemeinen in Reihen queraxial hintereinander auf den Fördertrommeln angeordnet.

In Filteransetzmaschinen werden auf den Fördertrommeln stabförmige Artikel, wie z.B. Tabakstöcke oder Filterstopfen bzw. Filterstäbe, queraxial in Aufnahmemulden der Fördertrommel gefördert. Hierbei sind die Aufnahmemulden in vorbestimmten Teilungsabschnitten auf der Umfangsfläche der Fördertrommel angeordnet.

In DE 77 11 116 U1 ist eine Rolltrommel gezeigt, die in Umfangsrichtung aufeinanderfolgende vorstehende Aufnahmen aufweist. Bei der Übergabe von Filterzigaretten, an die ein Belagpapierstreifen angeheftet ist, werden die Zigaretten an der nacheilenden Flanke der Aufnahmen angeordnet und in Richtung eines Rollblocks gefördert. Im Bereich des Rollblocks werden die Zigaretten in Rotation versetzt, so dass sich das Belagpapier um die Zigaretten herumwickelt, wobei nach der Umwicklung die umwickelten Zigaretten an der vorauseilenden Flanke der nachfolgenden Aufnahme angeordnet werden.

In EP 1 366 679 A2 ist weiterhin eine Fördertrommel gezeigt, wobei die Aufnahmen der Fördertrommel so geformt sind, dass unterhalb der in den Aufnahmen angeordneten Zigaretten eine mit Unterdruck beaufschlagte Kammer ausgebildet wird.

Darüber hinaus ist in EP 1 402 791 A1 eine Trommelanordnung bzw. ein Verfahren zum Fördern von stabförmigen Artikeln der Tabak verarbeiten Industrie beschrieben, wobei erst nach der Übergabe eines Artikels von einer ersten Fördertrommel an eine zweite Fördertrommel der stabförmige Artikel mit Unterdruck beaufschlagt wird.

Außerdem offenbart WO 2019/150103 A1 eine Schiebetrommel bzw. Trenntrommel mit mehreren verschiebbaren Segmenten. In EP 3 315 032 A1 ist überdies eine Fördertrommel offenbart, wobei die Aufnahmemulden mehrteilig ausgebildet sind.

Ferner ist in WO 2016/061314 A1 eine Montagetrommel offenbart, wobei die Aufnahmemulden so konstruiert sind, dass ein erster Abschnitt eines stabförmigen Artikels relativ zu einem zweiten Abschnitt verschoben wird in der Aufnahmemulde. Wobei außerdem der erste Abschnitt relativ zu dem zweiten Abschnitt gedreht wird.

Eine Aufgabe der vorliegenden Erfindung besteht darin, während der Förderung von stabförmigen Artikeln auf einer Fördertrommel der Tabak verarbeitenden Industrie auf einfache Weise eine Rotation bzw. Drehung der stabförmigen Artikel, insbesondere in den Aufnahmemulden, bevorzugt um die Längsachse, zu ermöglichen.

Gelöst wird diese Aufgabe durch eine Fördertrommel der Tabak verarbeitenden Industrie mit einem äußeren Trommelkörper, wobei der Trommelkörper um eine Rotationsachse der Fördertrommel rotierbar oder rotierend angetrieben ist und der Trommelkörper in Umfangsrichtung in, vorzugsweise regelmäßigen, Abständen hintereinander, vorzugsweise parallel zur Rotationsachse der Fördertrommel ausgerichtete und längserstreckte, Aufnahmenuten zur Aufnahme von stabförmigen Artikeln der Tabak verarbeitenden Industrie, insbesondere Filterstäbe oder Filterstücke oder Zigaretten, aufweist, wobei die Fördertrommel im Inneren einen vom Trommelkörper umgebenen, vorzugsweise ortsfesten oder rotierend angetriebenen, Steuerkörper zum Steuern und/oder Beaufschlagen der in den Aufnahmenuten angeordneten stabförmigen Artikel mit Unterdruck in einem Förderbereich der stabförmigen Artikel auf der Fördertrommel aufweist, wobei der Steuerkörper wenigstens eine Saugluftöffnung, vorzugsweise einen in Umfangsrichtung der Fördertrommel sich erstreckenden Steuerschlitz, aufweist, die dadurch weitergebildet ist, das die Aufnahmenuten des Trommelkörpers entlang ihrer Längserstreckung durchgehend nutgrundfrei ausgebildet sind oder entlang ihrer Längserstreckung in einem Bereich von mindestens 30 mm, bevorzugt mindestens 45 mm, besonders bevorzugt mindestens 60 mm, durchgehend nutgrundfrei ausgebildet sind, und die wenigstens eine Saugluftöffnung des Steuerkörpers mit den nutgrundfreien Aufnahmenuten des Trommelkörpers im Förderbereich der stabförmigen Artikel kommunizierend in Verbindung steht.

Die Erfindung beruht auf dem Gedanken, dass die Fördertrommel eingerichtet ist, in den Aufnahmenuten stabförmige Artikel aufzunehmen und die stabförmigen Artikel in den Aufnahmenuten queraxial zu fördern, wobei während der Förderung der stabförmigen Artikel in den Aufnahmenuten in einem Förderbereich der stabförmigen Artikel mit Unterdruck beaufschlagt ist. Hierzu ist im Inneren des äußeren Trommelkörpers ein Steuerkörper vorgesehen, der in Umfangsrichtung der Fördertrommel wenigstens eine oder mehrere Saugluftöffnungen, insbesondere Steuerschlitze, aufweist, so dass bei Anlegen eines Unterdrucks im Steuerkörper die stabförmigen Artikel mit Unterdruck über die wenigstens eine oder mehrere Saugluftöffnungen, insbesondere Steuerschlitze, des Steuerkörpers mit Unterdruck im Förderbereich der stabförmigen Artikel beaufschlagt werden oder sind. Hierzu sind die Aufnahmenuten des Trommelkörpers entlang ihrer Längserstreckung durchgehend nutgrundfrei ausgebildet oder entlang ihrer Längserstreckung in einem Bereich von mindestens 30 mm, bevorzugt mindestens 45 mm, besonders bevorzugt mindestens 60 mm, durchgehend nutgrundfrei ausgebildet, so dass zwischen den seitlichen, in Umfangsrichtung der Fördertrommel hintereinander angeordneten Flanken der Aufnahmenuten des Trommelkörpers eine Durchbrechung in den Aufnahmenuten ausgebildet ist und die seitlichen Flanken der Aufnahmenuten nicht miteinander verbunden sind. Die Aufnahmenuten des Trommelkörpers sind hierbei an der dem Steuerkörper zugewandten Innenseite offen. Wie beispielsweise in der EP 1 366 679 A2, insbesondere in den Figuren 7 bis 17, offenbart, sind derartige speziell ausgestaltete Mulden keine erfindungsgemäßen nutgrundfreien Aufnahmenuten. Ein Absatz in den Nutflanken, wie beispielsweise in Figur 14 der

EP 1 366 679 A2, wobei auf dem Nutgrund oder Muldengrund eine Saugbohrung angeordnet ist, stellt ebenfalls keine nutgrundfreie Aufnahmenut im Sinne der Erfindung dar.

Ferner sind die Aufnahmenuten in ihrer Längserstreckung durch Flanken oder Endflanken an ihren Enden, zwischen denen die Durchbrechung in der Aufnahmenut ausgebildet ist, begrenzt. Durch die Durchbrechung sind die Aufnahmenuten nutgrundfrei, d.h. ohne einen Nutgrund, ausgebildet. Vorzugsweise sind die Durchbrechungen der Aufnahmenuten parallel zur Rotationsachse der Fördertrommel in ihrer Längserstreckung ausgebildet.

Während der Relativbewegung des äußeren Trommelkörpers zum, insbesondere ortsfesten, Steuerkörper werden die in den nutgrundfreien Aufnahmenuten angeordneten stabförmigen Artikel mittels des Unterdrucks im Steuerkörper über die wenigstens eine Saugluftöffnung, insbesondere den wenigstens einen Steuerschlitz, im Steuerkörper angesaugt, so dass diese stabförmigen Artikel auf dem Steuerkörper bzw. Steuerflansch und/oder zwischen den Nutflanken der Aufnahmenuten gehalten werden. Außerdem werden aufgrund der Relativbewegung zwischen dem Trommelkörper und dem Steuerflansch aufgrund des Kontakts zwischen den jeweiligen stabförmigen Artikeln und der Außenseite des Steuerkörpers die stabförmigen Artikel in Rotation versetzt, wodurch die stabförmigen Artikel auf dem Steuerkörper im Förderbereich der stabförmigen Artikel abgewälzt oder abgerollt werden, wodurch die stabförmigen Produkte in Rotation versetzt sind oder werden.

Insbesondere wird der äußere Trommelkörper rotierend gegenüber dem ortsfesten Steuerkörper gedreht, wodurch die auf dem Steuerkörper mittels Unterdruck gehaltenen stabförmigen Produkte über die Oberfläche des Steuerkörpers geschoben werden. Dabei rollen die stabförmigen Produkte im Förderbereich der stabförmigen Produkte auf der Oberfläche des Steuerkörpers ab.

Darüber hinaus ist in einer Weiterbildung der Fördertrommel vorgesehen, dass die Aufnahmenuten des Trommelkörpers entlang ihrer Längserstreckung durchgehend nutgrundfrei ausgebildet sind. Insbesondere erstrecken sich die Aufnahmenuten parallel zur Rotationsachse des Trommelkörpers bzw. der Fördertrommel.

Gemäß einem weiteren Aspekt ist es bei der Fördertrommel bevorzugt, dass die Aufnahmenuten des Trommelkörpers jeweils zwei längs der Rotationsachse der Fördertrommel sich erstreckende gerade oder gekrümmte Nutflanken oder abschnittsweise gerade oder abschnittsweise gekrümmte Nutflanken aufweisen. Dabei ist zwischen den beiden Nutflanken der Aufnahmenuten kein Muldengrund oder kein Nutgrund vorgesehen, wodurch die Aufnahmenuten an ihrer Unterseite offen ausgebildet sind.

Eine weitere Ausführungsform der Fördertrommel zeichnet sich dadurch aus, dass die Aufnahmenuten des Trommelkörpers an der dem Steuerkörper zugewandten Innenseite des Trommelkörpers jeweils einen Längsschlitz zwischen den jeweiligen Nutflanken der Aufnahmenuten aufweisen.

Vorzugsweise weist gemäß einer Ausgestaltung der Steuerkörper mehrere Saugluftöffnungen auf, wobei die Saugluftöffnungen als in Umfangsrichtung der Fördertrommel sich erstreckende Steuerschlitze ausgebildet sind. Dadurch wird ermöglicht, dass die in den Aufnahmenuten des Trommelkörpers angeordneten stabförmigen Artikel an mehreren Positionen oder Stellen mit Unterdruck beaufschlagt werden.

Dazu ist gemäß einer Ausführungsform vorgesehen, dass die Steuerschlitze des Steuerkörpers in Bezug auf die Rotationsachse der Fördertrommel nebeneinander, vorzugsweise parallel oder schräg zueinander ausgerichtet, in Umfangsrichtung der Fördertrommel voneinander beabstandet angeordnet sind.

In einer Weiterbildung der Fördertrommel ist vorgesehen, dass der Abstand von zwei schräg zueinander ausgerichteten Steuerschlitzen des Steuerkörpers oder der Abstand von mehreren schräg zueinander ausgerichteten Steuerschlitzen des Steuerkörpers in Umfangsrichtung der Fördertrommel, vorzugsweise im Förderbereich der stabförmigen Artikel auf der Fördertrommel, sich vergrößert oder sich verkleinert. Hierdurch wird ermöglicht, dass während der Förderung der stabförmigen Artikel auf der Fördertrommel die stabförmigen Artikel in längsaxialer Richtung, d.h. parallel zur Rotationsachse der Fördertrommel in den Aufnahmenuten, bewegt werden, wobei es möglich ist, dass bei Anordnung von mehreren stabförmigen Produkten in jeweils einer Aufnahmenut die stabförmigen Artikel in längsaxialer Richtung voneinander beabstandet oder aufeinander zu bewegt werden.

Außerdem zeichnet sich eine Ausgestaltung der Fördertrommel dadurch aus, dass der Steuerkörper, vorzugsweise im Förderbereich der stabförmigen Artikel, in Umfangsrichtung der Fördertrommel wenigstens eine Erhebung auf dem Steuerkörper ausgebildete Führungsfläche für die stabförmigen Artikel aufweist.

In einer Weiterbildung ist vorgesehen, dass der Steuerkörper mehrere Erhebungen als Führungsflächen für die stabförmigen Artikel aufweist. Die Führungsflächen sind vorzugweise in einer Ausgestaltung in Bezug auf die Rotationsachse der Fördertrommel nebeneinander, insbesondere parallel oder schräg zueinander ausgerichtet, in Umfangsrichtung des Steuerkörpers voneinander beabstandet angeordnet. Außerdem ist es im Rahmen der Erfindung gemäß einem weiteren Aspekt vorgesehen, dass bezogen auf die Rotationsachse der Fördertrommel der Abstand der oder von zwei, insbesondere benachbarten, Führungsflächen des Steuerkörpers für die stabförmigen Artikel in Umfangsrichtung der Fördertrommel, vorzugsweise im Förderbereich der stabförmigen Artikel auf der Fördertrommel, sich vergrößert oder sich verkleinert.

Des Weiteren zeichnet sich eine Weiterbildung der Fördertrommel dadurch aus, dass im Förderbereich der stabförmigen Artikel auf der Fördertrommel der radiale Abstand zwischen der Innenseite des Trommelkörpers und der Außenseite des Steuerkörpers derart ausgebildet ist, dass in dem Förderbereich die stabförmigen Artikel in Kontakt mit der Außenseite des Steuerkörpers bringbar ist oder gebracht ist. Dadurch wird ermöglicht, dass die stabförmigen Artikel in den Aufnahmenuten im Förderbereich der stabförmigen Artikel in Rotation versetzt werden oder sind und auf der Außenseite des Steuerkörpers abrollen.

In einer weiteren Ausgestaltung der Fördertrommel ist es möglich, dass sich der radiale Abstand zwischen der Innenseite des Trommelkörpers und der Außenseite des Steuerkörpers in Umfangsrichtung der Fördertrommel vergrößert oder verkleinert. Dabei ist es gemäß einem Aspekt möglich, dass der radiale Abstand zwischen der Innenseite des Trommelkörpers und der Außenseite des Steuerkörpers in einem Umfangsbereich der Fördertrommel größer ist als der radiale Abstand zwischen der Innenseite des Trommelkörpers und der Außenseite des Steuerkörpers in einem anderen Umfangsbereich der Fördertrommel ist. Hierdurch ist es möglich, dass in dem Umfangsbereich, in dem der radiale Abstand zwischen der Innenseite des Trommelkörpers und der Außenseite des Steuerkörpers kleiner ist als in einem anderen Umfangsbereich der Fördertrommel, die stabförmigen Artikel in Kontakt mit der Außenseite des Steuerkörpers gebracht sind, wodurch die stabförmigen Artikel in den Aufnahmenuten rotiert werden. Wird in einem Umfangsbereich der Fördertrommel der radiale Abstand zwischen der Innenseite des Trommelkörpers und der Außenseite des Steuerkörpers vergrößert, so werden die stabförmigen Artikel in den Aufnahmenuten gehalten, wobei in diesem Umfangsbereich der Fördertrommel die stabförmigen Artikel nicht in Kontakt mit dem Steuerkörper sind.

Des Weiteren ist es bei einer Ausgestaltung der Fördertrommel vorteilhaft, dass die äußere Oberfläche des Steuerkörpers, die der Innenseite des Trommelkörpers zugewandt ist, als eine raue Oberfläche, vorzugsweise im Förderbereich der stabförmigen Artikel, ausgebildet ist und/oder als eine Oberfläche mit einer gehärteten Schicht ausgebildet ist. Dadurch wird der Kontakt zwischen den stabförmigen Artikeln und der Außenseite des Steuerkörpers verbessert, wodurch ein Abrollen bzw. der Rollvorgang der stabförmigen Artikel verbessert wird. Die Oberfläche des Steuerkörpers kann z.B. mit einer Riffelung oder Unebenheiten oder einer umgebenden Struktur oder dergleichen versehen sein. Außerdem ist in einer Ausgestaltung vorgesehen, dass die äußere Oberfläche des Steuerkörpers eine höhere Rauigkeit als die Oberfläche der Innenseite des Trommelkörpers und/oder eine höhere Rauigkeit als die Oberfläche der Außenseite des Trommelkörpers aufweist.

Insbesondere ist gemäß einem weiteren Aspekt bei der Fördertrommel vorgesehen, dass an der Fördertrommel, vorzugsweise im Förderbereich der stabförmigen Artikel, eine Schneideinrichtung, insbesondere ein Schneidmesser, für die stabförmigen Artikel und/oder eine Perforationsvorrichtung, insbesondere eine Laserperforationsvorrichtung, und/oder eine Messeinrichtung, insbesondere eine optische Messeinrichtung, angeordnet sind. Dadurch wird es möglich, dass die auf der Fördertrommel geförderten stabförmigen Artikel mit ringförmigen Einschnitten bzw. Schlitzen oder dergleichen versehen werden. Im Rahmen der Erfindung ist es ebenfalls denkbar, dass mittels der Schneideinrichtung die in den Aufnahmenuten gerollten bzw. sich drehenden stabförmigen Artikel geschnitten werden.

Ferner wird die Aufgabe gelöst durch eine Förderanordnung zum queraxialen Fördern von stabförmigen Artikeln der Tabak verarbeitenden Industrie, die eine voranstehend beschriebene erfindungsgemäße Fördertrommel aufweist. Zur Vermeidung von Wiederholungen wird auf die voranstehenden Ausführungen ausdrücklich verwiesen.

Außerdem wird die Aufgabe gelöst durch eine Maschine der Tabak verarbeitenden Industrie zum Herstellen von stabförmigen Produkten, insbesondere Filterstäbe oder Filterstücke oder Zigaretten, mit einer oben beschriebenen Fördertrommel der Tabak verarbeitenden Industrie. Hierzu wird auf die obigen Ausführungen ausdrücklich verwiesen.

Darüber hinaus wird die Aufgabe gelöst durch ein Verfahren zum queraxialen Fördern von stabförmigen Artikeln der Tabak verarbeitenden Industrie, wobei die stabförmigen Artikel unter Verwendung einer oben beschriebenen Fördertrommel queraxial gefördert werden.

Bei dem Verfahren ist in einer Ausgestaltung vorgesehen, dass der im Inneren der Fördertrommel vorgesehene Steuerkörper, der von dem Trommelkörper umgeben ist, während der Förderung der stabförmigen Artikel im Förderbereich in Kontakt mit den stabförmigen Artikeln ist. Hierbei rollen die stabförmigen Artikel in den Aufnahmenuten auf einer oder der Kontaktoberfläche des Steuerkörpers ab. Die Kontaktoberfläche ist hierbei die Oberfläche des Steuerkörpers, auf der die stabförmigen Artikel im Förderbereich der stabförmigen Artikel abrollen.

Darüber hinaus sind die Aufnahmenuten derart ausgebildet, dass die in Förderrichtung nacheilende Flanke der Aufnahmenuten als eine Schiebekante ausgebildet ist, wobei insbesondere das äußere Ende der Schiebekanten der Aufnahmenuten oberhalb der Artikelmitte bzw. der Artikelmittenlängsachse oder unterhalb der Artikelmitte, beispielsweise im mittleren Drittel des Artikels, angeordnet oder ausgebildet ist.

Insbesondere ist die Kontaktoberfläche des Steuerkörpers für die stabförmigen Artikel in Umfangsrichtung derart ausgebildet, dass die stabförmigen Artikel im Förderbereich eine Rotation um ihre Mittenlängsachse zwischen 180° und 540°, insbesondere zwischen 270° und 450°, und bevorzugt zwischen 360° und 400°, ausführen. Mindestens führen die stabförmigen Artikel eine Rotation um ihre Mittenlängsachse von 180°, 360° oder 400° aus.

Zur Vermeidung von Wiederholungen wird auf die voranstehenden Ausführungen ausdrücklich verwiesen, die entsprechender Weise für das Verfahren gelten.

Darüber hinaus wird die Aufgabe gelöst durch ein Verfahren zum queraxialen Fördern von stabförmigen Artikeln der Tabak verarbeitenden Industrie mit folgenden Schritten
- Aufnehmen und Fördern von stabförmigen Artikeln in Aufnahmen auf einer Fördervorrichtung, wobei die Fördervorrichtung als um eine Rotationsachse rotierbare oder rotierend angetriebene Fördertrommel ausgebildet ist, und die Fördertrommel einen äußeren Trommelkörper mit in Umfangsrichtung in, vorzugsweise regelmäßigen, Abständen hintereinander, vorzugsweise parallel zur Rotationsachse der Fördertrommel ausgerichtete und längserstreckte, Aufnahmen, insbesondere Aufnahmenuten, zur Aufnahme von stabförmigen Artikeln der Tabak verarbeitenden Industrie, insbesondere Filterstäbe oder Filterstücke oder Zigaretten, aufweist, wobei die Fördertrommel im Inneren einen vom Trommelkörper umgebenen oder abschnittsweise umgreifenden, vorzugsweise ortsfesten oder rotierend angetriebenen, Steuerkörper zum Steuern und/oder Beaufschlagen der in den Aufnahmen, insbesondere Aufnahmenuten, angeordneten stabförmigen Artikel mit Unterdruck in einem Förderbereich der stabförmigen Artikel auf der Fördertrommel aufweist, und
- Rotieren der stabförmigen Artikel um ihre Längsachse, bevorzugt um mindestens 360° oder 400°, durch Kontakt des sich in der Aufnahme, insbesondere in der Aufnahmenut, bevorzugt eine nutgrundfreie Aufnahmenut, befindenden Artikel mit dem Steuerkörper und wobei insbesondere die stabförmigen Artikel auf einem Abschnitt der Mantelfläche des Steuerkörpers abrollen.

In einer Weiterbildung des Verfahrens weisen der Steuerkörper und der Trommelkörper die gleiche Rotationsachse und bevorzugt unterschiedliche Winkelgeschwindigkeiten auf.

In einer Weiterbildung des Verfahrens wird ein stabförmiger Artikel während des Rotierens in zwei, vier, sechs oder acht Segmente zerteilt, insbesondere durch ein Kreismesser zerschnitten.

In einer Weiterbildung des Verfahrens werden die mindestens zwei Segmente voneinander beabstandet, insbesondere in Bezug auf die Längsachse der Segmente, wobei dies bevorzugt über eine auf dem Steuerkörper angeordnete Führungsfläche umgesetzt wird, die bevorzugt als mindestens eine Führungslinie, -feder oder -schiene ausgebildet ist oder mindestens zwei Führungslinien, -federn oder -schienen ausgebildet sind und bevorzugt in Bezug auf die Rotationsachse der Fördertrommel nebeneinander, besonders bevorzugt parallel oder schräg zueinander ausgerichtet, in Umfangsrichtung der Fördertrommel voneinander beabstandet angeordnet sind und insbesondere dass der Abstand von zwei schräg zueinander ausgerichteten Führungslinien, -federn oder -schienen in Umfangsrichtung der Fördertrommel, vorzugsweise im Förderbereich der stabförmigen Artikel auf der Fördertrommel, sich vergrößert oder sich verkleinert.

Zur Vermeidung von Wiederholungen wird auf die voranstehenden Ausführungen ausdrücklich verwiesen, die entsprechender Weise für dieses Verfahren gelten.

Weitere Merkmale der Erfindung werden aus der Beschreibung erfindungsgemäßer Ausführungsformen zusammen mit den Ansprüchen und den beigefügten Zeichnungen ersichtlich.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine perspektivische Ansicht einer erfindungsgemäßen Fördertrommel der Tabak verarbeitenden Industrie;
- Fig. 2: schematisch einen Querschnitt durch die Fördertrommel im Ausschnitt;
- Fig. 3: schematisch einen vergrößerten Querschnitt durch die Fördertrommel in einer vergrößerten Ansicht;
- Fig. 4: einen Querschnitt durch einen Trommelkörper und einen Steuerkörper einer Fördertrommel gemäß einer weiteren Ausführungsform,
- Fig. 5 a - f: Ausführungsformen gerader oder gekrümmter Nutflanken und
- Fig. 6: Ausführungsform einer erfindungsgemäßen Fördertrommel mit einer Umhüllungseinrichtung.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt schematisch eine perspektivische Ansicht einer erfindungsgemäßen Fördertrommel 10, die Bestandteil einer schematisch bezeichneten Filteransetzmaschine F oder einer weiteren Trommelmaschine oder Förderanordnung zum Fördern von stabförmigen Artikeln ist. Die Fördertrommel 10 ist hierbei eingerichtet, die stabförmigen Artikel 20 in queraxialer Richtung zu fördern. Hierzu weist die Fördertrommel 10 einen äußeren Trommelring bzw. Trommelkörper 12 auf, der in Umfangsrichtung Aufnahmenuten 14 aufweist, in denen die stabförmigen Artikel 20 angeordnet werden. Der Trommelkörper 12 ist hierbei rotierend gelagert und wird mittels eines (hier nicht dargestellten) Antriebs angetrieben.

Die Aufnahmenuten 14 sind hierbei in ihrer Längserstreckung parallel zur Rotationsachse des Trommelkörpers 12 nutgrundfrei ausgebildet, so dass die stabförmigen Artikel 20 in den Aufnahmenuten 14 während ihrer Förderung auf der Fördertrommel 10 in Kontakt mit der Oberfläche eines von dem Trommelkörper 14 umgebenen Steuerkörpers 16 im Inneren der Fördertrommel 10 gebracht werden.

In Fig. 2 ist in einer schematischen Queransicht die Fördertrommel 10 im Querschnitt ausschnittsweise dargestellt. Der Steuerkörper 16 weist in Umfangsrichtung als Saugluftöffnungen mehrere parallel zueinander ausgerichtete Steuerschlitze 18 auf, so dass die die Außenseite des Steuerkörpers 16 berührenden bzw. aufliegenden und in den Aufnahmenuten 14 angeordneten stabförmigen Artikel 20 mit Unterdruck beaufschlagt werden. Hierbei ist der Innenraum des Steuerkörpers 16 mit einer Unterdruckquelle verbunden.

In einer hier nicht dargestellten Ausgestaltung ist es möglich, dass die Steuerschlitze 18 derart ausgebildet sind, dass der Abstand zwischen den Steuerschlitzen in Umfangsrichtung der Fördertrommel 10 variiert, d.h. sich vergrößert oder sich verkleinert.

In Fig. 3 ist ein weiterer Querschnitt durch die Fördertrommel 10 dargestellt. Die stabförmigen Artikel 20, wie z.B. Filterstäbe oder andere stabförmige Rauchprodukte, sind in den nutgrundfreien Aufnahmenuten 14 des rotierenden Trommelkörpers 12 angeordnet und berühren die Außenseite des Steuerkörpers 16. Durch den berührenden Kontakt der stabförmigen Artikel 20 mit der Außenseite des Steuerkörpers 16 werden bei Drehung des Trommelkörpers 12 gegenüber dem ortsfesten Steuerkörper 16 die stabförmigen Artikel 20 in Rotation versetzt. Die Aufnahmenuten 14 weisen hierbei Nutflanken 24.1, 24.2 auf, zwischen denen die stabförmigen Artikel 20 während ihrer Förderung auf der Fördertrommel 10 angeordnet werden. Gemäß dem Ausführungsbeispiel in Fig. 3 sind die Nutflanken 24.1, 24.2 als gerade bzw. ebene Flächen ausgebildet und erstrecken sich parallel zur Rotationsachse der Fördertrommel 10.

In Fig. 4 ist schematisch ein weiteres Ausführungsbeispiel für einen Trommelkörper 12 und einen Steuerkörper 16 der Fördertrommel 10 im Ausschnitt schematisch dargestellt. Die nutgrundfreie Aufnahmenut 14 des Trommelkörpers 12 ist hierbei gekrümmt ausgebildet, wobei zwischen den gekrümmten Nutflanken 24.1, 24.2 der Aufnahmenut 14 keine Verbindung besteht bzw. eine Durchbrechung ausgebildet ist, so dass die in den Aufnahmenuten 14 angeordneten stabförmigen Artikel 20 mit der Außenseite des Steuerkörpers 16 in Kontakt bringbar sind.

Bei dem in Fig. 4 dargestellten Ausführungsbeispiel variiert der radiale Abstand zwischen der Innenseite des Trommelkörpers 12 und der Außenseite des Steuerkörpers 16. Wird der Abstand zwischen der Innenseite des Trommelkörpers 12 und der Außenseite des Steuerkörpers 16 verringert, d.h. in diesem Fall, dass der stabförmige Artikel 20 weiter nach rechts bewegt wird, so wird der stabförmige Artikel 20 in Kontakt mit der Außenseite des Steuerkörpers 16 gebracht, wodurch der stabförmige Artikel 20 in der Aufnahmenut 16 anschließend in diesem Förderbereich in Rotation aufgrund des Berührungskontaktes mit der Außenseite des Steuerkörpers 16 gebracht wird.

In Figur 5 a bis f sind Ausführungsformen von Aufnahmenuten mit unterschiedlichen Nutflanken gezeigt. Der Trommelkörper 12 weist Aufnahmenuten 14 auf, die jeweils die Nutflanken 24.1 und 24.2 aufweisen. Die Förderrichtung FR des Trommelkörpers 12 definiert eine den Artikel schiebende Nutflanke 24.1 und eine vorauseilende Nutflanke 24.2. Analog zu Figur 3 sind die Nutflanken in Figur 5 a als gerade bzw. ebene Flächen ausgebildet, die radial nach außen gerichtet sind, und analog zu Figur 4 sind die Nutflanken in Figur 5 e als gekrümmte Nutflanken ausgebildet. Die in Figur 5 gezeigten Nutflanken 24.1 und 24.2 erstrecken sind parallel zur Rotationsachse der Fördertrommel 10. Die Nutflanken 24.1, 24.2 können als schräge Flächen gemäß Figur 5 b, als abschnittsweise gerade und schräge Flächen gemäß Figur 5 c, als gekrümmte Flächen oder Rundungen gemäß Figur 5 d oder als gestufte Nutflanken 24.1, 24.2 gemäß Figur 5 f ausgebildet sein. Bevorzugt sind auch Kombinationen der den Artikel schiebende Nutflanke 24.1 und der vorauseilende Nutflanke 24.2 aus den Figuren 5 a bis f anwendbar. Gekrümmte, abgesetzte, angeschrägte oder angefaste Nutflanken weisen ein vorteilhaftes Schiebeverhalten und/oder eine vorteilhafte Geometrie beim Zuführen der stabförmigen Artikel in die Aufnahmenut auf.

In einer Ausgestaltung kann an der Fördertrommel in einem Förderbereich der stabförmigen Artikel eine (hier nicht dargestellte) Schneideinrichtung zum Einbringen von Schlitzen in die stabförmigen Artikel 20 vorgesehen sein.

In Figur 6 ist eine Fördertrommel 10 mit einer Umhüllungseinrichtung 100 dargestellt. Eine Tacktrommel 30 befördert den stabförmigen Artikel 20, beispielsweise ein Multisegmentprodukt oder ein Zwischenprodukt, welches insbesondere als lose Segmentzusammenstellung ausgebildet ist, zu einem Belagapparat 30, welcher den stabförmigen Artikel 20 mit einem Belag- oder Umhüllungspapier 26 beklebt. Die Tacktrommel 40 befördert in einer bevorzugten Ausführungsform den stabförmigen Artikel 20 zu einem Faltstern 50, durch den der in Förderrichtung FR vorgelegte Belag- oder Umhüllungspapierüberstand angedrückt wird. Die Tacktrommel 40 übergibt den stabförmigen Artikel 20 an eine Übergabetrommel 60, um die obige Anordnung des Belag- oder Umhüllungspapiers bei der Übergabe an die Fördertrommel 10 zu gewährleisten. Diese Anordnung ist für die Durchführung eines fehlerfreien Rollprozesses auf der Fördertrommel 10 erforderlich. Der stabförmige Artikel 20 ist in den Nuten 14 der Fördertrommel 10 aufgenommen, welche bevorzugt in der Breite größer als der Durchmesser der stabförmigen Artikel 20 ausgebildet sind. Der Steuerkörper 16 und insbesondere der Steuerschlitz 18 sind mit Unterdruck beaufschlagt, um den stabförmigen Artikel 20 an dem Steuerkörper 16 in der Aufnahmenut 14 zu halten. Die hintere Nutflanke 24.1 schiebt den stabförmigen Artikel 20 über den Steuerkörper 16 und versetzt den stabförmigen Artikel 20 in Rotation, wobei der stabförmige Artikel 20 auf dem Steuerkörper abrollt und mit dem Belag- oder Umhüllungspapier 26 umhüllt wird. Die Fördertrommel 10 kann mit einem eine durchgehende Rollfläche bildenden Steuerkörper 16 ausgebildet sein oder mit einem Steuerkörper 16 ausgebildet sein, der den stabförmigen Artikel 20 lediglich um einen vordefinierten Winkelabschnitt rotiert und somit eine begrenzte Rollfläche aufweist. Eine beispielhafte Ausgestaltung ist in Figur 4 gezeigt.

### Bezugszeichenliste

- 10: Fördertrommel
- 12: Trommelkörper
- 14: Aufnahmenut
- 16: Steuerkörper
- 18: Steuerschlitz
- 20: stabförmiger Artikel
- 24.1, 24.2: Nutflanke
- 26: Belagpapier, Umhüllungspapier
- 40: Tacktrommel
- 30: Belagapparat
- 50: Faltstern
- 60: Übergabetrommel
- 100: Umhüllungseinrichtung
- F: Filteransetzmaschine
- FR: Förderrichtung

## Patentansprüche

1. Fördertrommel (10) der Tabak verarbeitenden Industrie mit einem äußeren Trommelkörper (12), wobei der Trommelkörper (12) um eine Rotationsachse der Fördertrommel (10) rotierbar oder rotierend angetrieben ist und der Trommelkörper (12) in Umfangsrichtung in, vorzugsweise regelmäßigen, Abständen hintereinander, vorzugsweise parallel zur Rotationsachse der Fördertrommel (10) ausgerichtete und längserstreckte, Aufnahmenuten (14) zur Aufnahme von stabförmigen Artikeln (20) der Tabak verarbeitenden Industrie, insbesondere Filterstäbe oder Filterstücke oder Zigaretten, aufweist, wobei die Fördertrommel (10) im Inneren einen vom Trommelkörper (12) umgebenen, vorzugsweise ortsfesten oder rotierend angetriebenen, Steuerkörper (16) zum Steuern und/oder Beaufschlagen der in den Aufnahmenuten (14) angeordneten stabförmigen Artikel (20) mit Unterdruck in einem Förderbereich der stabförmigen Artikel (20) auf der Fördertrommel (10) aufweist, wobei der Steuerkörper (16) wenigstens eine Saugluftöffnung, vorzugsweise einen in Umfangsrichtung der Fördertrommel (10) sich erstreckenden Steuerschlitz (18), aufweist, **dadurch gekennzeichnet, dass** die Aufnahmenuten (14) des Trommelkörpers (12) entlang ihrer Längserstreckung durchgehend nutgrundfrei ausgebildet sind oder entlang ihrer Längserstreckung in einem Bereich von mindestens 30 mm, bevorzugt mindestens 45 mm, besonders bevorzugt mindestens 60 mm, durchgehend nutgrundfrei ausgebildet sind, und die wenigstens eine Saugluftöffnung (18) des Steuerkörpers (16) mit den nutgrundfreien Aufnahmenuten (14) des Trommelkörpers (12) im Förderbereich der stabförmigen Artikel (20) kommunizierend in Verbindung steht.

2. Fördertrommel (10) nach Anspruch 1, **dadurch gekennzeichnet, dass** die Aufnahmenuten (14) des Trommelkörpers (12) jeweils zwei längs der Rotationsachse der Fördertrommel (10) sich erstreckende gerade oder gekrümmte Nutflanken oder abschnittsweise gerade oder abschnittsweise gekrümmte Nutflanken aufweisen.

3. Fördertrommel (10) nach einem der Ansprüche 1 oder 2, **dadurch gekennzeichnet, dass** die Aufnahmenuten (14) des Trommelkörpers (12) an der dem Steuerkörper (16) zugewandten Innenseite des Trommelkörpers (12) jeweils einen Längsschlitz zwischen den jeweiligen Nutflanken (24.1, 24.2) der Aufnahmenuten (14) aufweisen.

4. Fördertrommel (10) nach einem der Ansprüche 1 bis 3, **dadurch gekennzeichnet, dass** der Steuerkörper (16) mehrere Saugluftöffnungen (18) aufweist, wobei die Saugluftöffnungen (18) als in Umfangsrichtung der Fördertrommel (10) sich erstreckende Steuerschlitze (18) ausgebildet sind.

5. Fördertrommel (10) nach Anspruch 4, **dadurch gekennzeichnet, dass** die Steuerschlitze (18) des Steuerkörpers (16) in Bezug auf die Rotationsachse der Fördertrommel (10) nebeneinander, vorzugsweise parallel oder schräg zueinander ausgerichtet, in Umfangsrichtung der Fördertrommel (10) voneinander beabstandet angeordnet sind.

6. Fördertrommel (10) nach Anspruch 4 oder 5, **dadurch gekennzeichnet, dass** der Abstand von zwei schräg zueinander ausgerichteten Steuerschlitzen (18) des Steuerkörpers (16) oder der Abstand von mehreren schräg zueinander ausgerichteten Steuerschlitzen (18) des Steuerkörpers (16) in Umfangsrichtung der Fördertrommel (10), vorzugsweise im Förderbereich der stabförmigen Artikel (20) auf der Fördertrommel (10), sich vergrößert oder sich verkleinert.

7. Fördertrommel (10) nach einem der Ansprüche 1 bis 6, **dadurch gekennzeichnet, dass** der Steuerkörper (16), vorzugsweise im Förderbereich der stabförmigen Artikel (20), in Umfangsrichtung der Fördertrommel (10) wenigstens eine als Erhebung auf dem Steuerkörper (16),insbesondere auf der Mantelfläche oder Außenseite des Steuerkörpers (16), ausgebildete Führungsfläche für die stabförmigen Artikel (20) aufweist und dass bevorzugt die Führungsfläche als mindestens eine Führungslinie, -feder oder -schiene ist oder mindestens zwei Führungslinien, -federn oder -schienen ausgebildet sind und bevorzugt in Bezug auf die Rotationsachse der Fördertrommel (10) nebeneinander, besonders vorzugsweise parallel oder schräg zueinander ausgerichtet, in Umfangsrichtung der Fördertrommel (10) voneinander beabstandet angeordnet sind und insbesondere dass der Abstand von zwei schräg zueinander ausgerichteten Führungslinien, -federn oder -schienen in Umfangsrichtung der Fördertrommel (10), vorzugsweise im Förderbereich der stabförmigen Artikel (20) auf der Fördertrommel (10), sich vergrößert oder sich verkleinert.

8. Fördertrommel (10) nach einem der Ansprüche 1 bis 7, **dadurch gekennzeichnet, dass** im Förderbereich der stabförmigen Artikel (20) auf der Fördertrommel (10) der radiale Abstand zwischen der Innenseite des Trommelkörpers (12) und der Außenseite des Steuerkörpers (16) derart ausgebildet ist, dass in dem Förderbereich die stabförmigen Artikel (20) in Kontakt mit der Außenseite des Steuerkörpers (16) bringbar ist oder gebracht ist.

9. Fördertrommel (10) nach einem der Ansprüche 1 bis 8, **dadurch gekennzeichnet, dass** der radiale Abstand zwischen der Innenseite des Trommelkörpers (12) und der Außenseite des Steuerkörpers (16) in Umfangsrichtung der Fördertrommel (10) sich vergrößert und/oder verkleinert, wobei insbesondere der Abstand abschnittsweise weniger als 1 mm, 2mm oder 3mm beträgt und/oder insbesondere der Abstand abschnittweise zwischen 0,1 mm und 3 mm, bevorzugt zwischen 1 mm und 2,5 mm oder bevorzugt zwischen 0,1 mm und 1 mm beträgt.

10. Fördertrommel (10) nach einem der Ansprüche 1 bis 9, **dadurch gekennzeichnet, dass** die äußere Oberfläche des Steuerkörpers (16), die der Innenseite des Trommelkörpers (12) zugewandt ist, als eine raue Oberfläche, vorzugsweise im Förderbereich der stabförmigen Artikel (20), ausgebildet ist und/oder als eine Oberfläche mit einer gehärteten Schicht ausgebildet ist.

11. Fördertrommel (10) nach einem der Ansprüche 1 bis 10, **dadurch gekennzeichnet, dass** an der Fördertrommel (10), vorzugsweise im Förderbereich der stabförmigen Artikel (20), eine Schneideinrichtung, insbesondere ein Schneidmesser, für die stabförmigen Artikel (20) und/oder eine Perforationsvorrichtung, insbesondere eine Laserperforationsvorrichtung, und/oder eine Messeinrichtung, insbesondere eine optische Messeinrichtung, und/oder eine Umhüllungseinrichtung, insbesondere für stabförmige Artikel oder Multisegmentprodukte, angeordnet sind.

12. Förderanordnung zum queraxialen Fördern von stabförmigen Artikeln (20) der Tabak verarbeitenden Industrie mit einer Fördertrommel (10) nach einem der Ansprüche 1 bis 11.

13. Maschine der Tabak verarbeitenden Industrie zum Herstellen von stabförmigen Artikeln (20), insbesondere Filterstäbe oder Filterstücke oder Zigaretten, mit einer Fördertrommel (10) nach einem der Ansprüche 1 bis 11.

14. Verfahren zum queraxialen Fördern von stabförmigen Artikeln (20) der Tabak verarbeitenden Industrie mit folgenden Schritten
- Aufnehmen und Fördern von stabförmigen Artikeln in Aufnahmen auf einer Fördervorrichtung, wobei die Fördervorrichtung als um eine Rotationsachse rotierbare oder rotierend angetriebene Fördertrommel (10) ausgebildet ist,
und die Fördertrommel (1) einen äußeren Trommelkörper (12) mit in Umfangsrichtung in, vorzugsweise regelmäßigen, Abständen hintereinander, vorzugsweise parallel zur Rotationsachse der Fördertrommel (10) ausgerichtete und längserstreckte, Aufnahmen, insbesondere Aufnahmenuten (14), zur Aufnahme von stabförmigen Artikeln (20) der Tabak verarbeitenden Industrie, insbesondere Filterstäbe oder Filterstücke oder Zigaretten, aufweist,
wobei die Fördertrommel (10) im Inneren einen vom Trommelkörper (12) umgebenen oder vom Trommelkörper (12) teilweise umgreifenden, vorzugsweise ortsfesten oder rotierend angetriebenen, Steuerkörper (16) zum Steuern und/oder Beaufschlagen der in den Aufnahmen (14), insbesondere Aufnahmenuten (14), angeordneten stabförmigen Artikel (20) mit Unterdruck in einem Förderbereich der stabförmigen Artikel (20) auf der Fördertrommel (10) aufweist,
- Rotieren der stabförmigen Artikel um ihre Längsachse, bevorzugt um mindestens 360° oder 400°, durch Kontakt des sich in der Aufnahme, insbesondere in der Aufnahmenut, befindenden Artikel mit dem Steuerkörper (16) und wobei insbesondere die stabförmigen Artikel auf einem Abschnitt der Mantelfläche des Steuerkörpers (16) abrollen.

15. Verfahren zum queraxialen Fördern von stabförmigen Artikeln (20) der Tabak verarbeitenden Industrie, wobei die stabförmigen Artikel (20) unter Verwendung einer Fördertrommel (10) nach einem der Ansprüche 1 bis 11 queraxial gefördert werden.

## Claims

1. A conveying drum (10) for the tobacco-processing industry comprising an outer drum body (12), wherein the drum body (12) is rotatably or rotatingly driven about an axis of rotation of the conveying drum (10) and the drum body (12) has elongated receiving grooves (14) circumferentially spaced one behind another, preferably at regular intervals and preferably oriented parallel to the axis of rotation of the conveying drum (10), for receiving rod-shaped articles (20) for the tobacco-processing industry, in particular filter rods or filter pieces or cigarettes, wherein the conveying drum (10) has, in the interior, a control body (16) which is surrounded by the drum body (12) and which is preferably stationary or rotatingly driven for controlling and/or applying negative pressure to the rod-shaped articles (20) disposed in the receiving grooves (14) in a conveying region for the rod-shaped articles (20) on the conveying drum (10), wherein the control body (16) has at least one vacuum opening, preferably a control slot (18) extending in the circumferential direction of the conveying drum (10), **characterized in that** the receiving grooves (14) of the drum body (12) are configured to be continuously baseless along their longitudinal extent, or to be continuously baseless along their longitudinal extent in a region of at least 30 mm, preferably at least 45 mm, particularly preferably at least 60 mm, and the at least one vacuum opening (18) of the control body (16) is communicatively connected to the baseless receiving grooves (14) of the drum body (12) in the conveying region for the rod-shaped articles (20).

2. The conveying drum (10) as claimed in claim 1, **characterized in that** the receiving grooves (14) of the drum body (12) have in each case two straight or curved groove flanks, or groove flanks which are straight in some portions or curved in some portions, extending along the axis of rotation of the conveying drum (10).

3. The conveying drum (10) as claimed in one of claims 1 or 2, **characterized in that** the receiving grooves (14) of the drum body (12) have, on the inner face of the drum body (12) facing the control body (16), in each case a longitudinal slot between the respective groove flanks (24.1, 24.2) of the receiving grooves (14).

4. The conveying drum (10) as claimed in one of claims 1 to 3, **characterized in that** the control body (16) has a plurality of vacuum openings (18), wherein the vacuum openings (18) are configured as control slots (18) extending in the circumferential direction of the conveying drum (10).

5. The conveying drum (10) as claimed in claim 4, **characterized in that**, relative to the axis of rotation of the conveying drum (10), the control slots (18) of the control body (16) are disposed adjacent to one another, preferably oriented parallel or obliquely to one another, and spaced apart from one another in the circumferential direction of the conveying drum (10).

6. The conveying drum (10) as claimed in claim 4 or 5, **characterized in that** the spacing of two control slots (18) of the control body (16) oriented obliquely to one another or the spacing of a plurality of control slots (18) of the control body (16) oriented obliquely to one another is increased or reduced in the circumferential direction of the conveying drum (10), preferably in the conveying region for the rod-shaped articles (20) on the conveying drum (10).

7. The conveying drum (10) as claimed in one of claims 1 to 6, **characterized in that**, preferably in the conveying region for the rod-shaped articles (20), the control body (16) has in the circumferential direction of the conveying drum (10) at least one guide surface for the rod-shaped articles (20) which is configured as an elevation on the control body (16), in particular on the lateral surface or outer face of the control body (16), and **in that** the guide surface is preferably configured as at least one guide line, guide tongue or guide rail or at least two guide lines, guide tongues or guide rails are configured and, preferably relative to the axis of rotation of the conveying drum (10), are disposed adjacent to one another, particularly preferably oriented parallel or obliquely to one another, and spaced apart from one another in the circumferential direction of the conveying drum (10) and, in particular, **in that** the spacing of two guide lines, guide tongues or guide rails which are oriented obliquely to one another is increased or reduced in the circumferential direction of the conveying drum (10), preferably in the conveying region for the rod-shaped articles (20) on the conveying drum (10).

8. The conveying drum (10) as claimed in one of claims 1 to 7, **characterized in that**, in the conveying region for the rod-shaped articles (20) on the conveying drum (10), the radial spacing between the inner face of the drum body (12) and the outer face of the control body (16) is configured such that in the conveying region the rod-shaped article (20) can be brought or is brought into contact with the outer face of the control body (16).

9. The conveying drum (10) as claimed in one of claims 1 to 8, **characterized in that** the radial spacing between the inner face of the drum body (12) and the outer face of the control body (16) is increased or reduced in the circumferential direction of the conveying drum (10), wherein in particular the spacing in some portions is less than 1 mm, 2 mm or 3 mm and/or in particular the spacing in some portions is between 0.1 mm and 3 mm, preferably between 1 mm and 2.5 mm or preferably between 0.1 mm and 1 mm.

10. The conveying drum (10) as claimed in one of claims 1 to 9, **characterized in that** the outer surface of the control body (16) which faces the inner face of the drum body (12) is configured as a rough surface, preferably in the conveying region for the rod-shaped articles (20), and/or is configured as a surface with a hardened layer.

11. The conveying drum (10) as claimed in one of claims 1 to 10, **characterized in that** a cutting device, in particular a cutting blade, for the rod-shaped articles (20) and/or a perforation device, in particular a laser perforation device, and/or a measuring device, in particular an optical measuring device, and/or a wrapping device, in particular for rod-shaped articles or multi-segment products, are disposed on the conveying drum (10), preferably in the conveying region for the rod-shaped articles (20).

12. The conveying drum for the transverse axial conveyance of rod-shaped articles (20) for the tobacco-processing industry, comprising a conveying drum (10) as claimed in one of claims 1 to 11.

13. A machine for the tobacco-processing industry for producing rod-shaped articles (20), in particular filter rods or filter pieces or cigarettes, comprising a conveying drum (10) as claimed in one of claims 1 to 11.

14. A method for the transverse axial conveyance of rod-shaped articles (20) for the tobacco-processing industry, having the following steps
- receiving and conveying rod-shaped articles in receivers on a conveying device, wherein the conveying device is configured as a conveying drum (10) which is rotatably or rotatingly driven about an axis of rotation,
and the conveying drum (1) has an outer drum body (12) having elongated receivers, in particular receiving grooves (14), circumferentially spaced one behind another, preferably at regular intervals and preferably oriented parallel to the axis of rotation of the conveying drum (10), for receiving rod-shaped articles (20) for the tobacco-processing industry, in particular filter rods or filter pieces or cigarettes,
wherein the conveying drum (10) has, in the interior, a control body which is surrounded by the drum body (12) or is partially encompassed by the drum body (12) and which is preferably stationary or rotatingly driven for controlling and/or applying negative pressure to the rod-shaped articles (20) disposed in the receivers (14), in particular receiving grooves (14), in a conveying region for the rod-shaped articles (20) on the conveying drum (10),
- rotating the rod-shaped articles about their longitudinal axis, preferably by at least 360° or 400°, by contact of the article located in the receiver, in particular in the receiving groove, with the control body (16) and wherein, in particular, the rod-shaped articles roll on a portion of the lateral surface of the control body (16).

15. The method for the transverse axial conveyance of rod-shaped articles (20) for the tobacco-processing industry, wherein the rod-shaped articles (20) are conveyed in a transverse axial manner by using a conveying drum (10) as claimed in one of claims 1 to 11.

## Revendications

1. Tambour de transport (10) pour l'industrie de transformation du tabac, comprenant un corps de tambour extérieur (12), le corps de tambour (12) étant apte à tourner ou étant entraîné en rotation autour d'un axe de rotation du tambour de transport (10), et le corps de tambour (12) comportant, dans la direction périphérique, à des intervalles de préférence réguliers, des rainures de réception (14) orientées les unes derrière les autres, de préférence parallèlement à l'axe de rotation du tambour de transport (10) et s'étendant longitudinalement, pour recevoir des articles (20) en forme de tige de l'industrie de transformation du tabac, en particulier des tiges de filtre ou des morceaux de filtre ou des cigarettes, le tambour de transport (10) présentant à l'intérieur un corps de commande (16) entouré par le corps de tambour (12), de préférence fixe ou entraîné en rotation, pour commander et/ou mettre en dépression les articles (20) en forme de tige disposés dans les rainures de réception (14) dans une zone de transport des articles (20) en forme de tige sur le tambour de transport (10), le corps de commande (16) présentant au moins une ouverture d'aspiration d'air, de préférence une fente de commande (18) s'étendant dans la direction périphérique du tambour de transport (10), **caractérisé en ce que** les rainures de réception (14) du corps de tambour (12) sont réalisées sans fond de rainure sur toute leur étendue longitudinale ou sur une étendue d'au moins 30 mm sur leur étendue longitudinale, de préférence au moins 45 mm, de manière particulièrement préférée d'au moins 60 mm, et ladite au moins une ouverture d'aspiration (18) du corps de commande (16) est en communication avec les rainures de réception (14) sans fond de rainure du corps de tambour (12) dans la zone de transport des articles (20) en forme de tige.

2. Tambour de transport (10) selon la revendication 1, **caractérisé en ce que** les rainures de réception (14) du corps de tambour (12) présentent chacune deux flancs de rainure droits ou courbes s'étendant le long de l'axe de rotation du tambour de transport (10) ou des flancs de rainure droits par sections ou courbes par sections.

3. Tambour de transport (10) selon l'une des revendications 1 ou 2, **caractérisé en ce que** les rainures de réception (14) du corps de tambour (12) présentent chacune une fente longitudinale entre les flancs de rainure respectifs (24.1, 24.2) des rainures de réception (14) sur le côté intérieur du corps de tambour (12) tourné vers le corps de commande (16).

4. Tambour de transport (10) selon l'une des revendications 1 à 3, **caractérisé en ce que** le corps de commande (16) présente plusieurs ouvertures (18) d'aspiration d'air, les ouvertures (18) d'aspiration d'air étant conçues en tant que fentes de commande (18) s'étendant dans la direction périphérique du tambour de transport (10).

5. Tambour de transport (10) selon la revendication 4, **caractérisé en ce que** les fentes de commande (18) du corps de commande (16) sont disposées les unes à côté des autres par rapport à l'axe de rotation du tambour de transport (10), de préférence orientées parallèlement ou obliquement les unes par rapport aux autres, et espacées les unes des autres dans la direction périphérique du tambour de transport (10).

6. Tambour de transport (10) selon la revendication 4 ou la revendication 5, **caractérisé en ce que** la distance entre deux fentes de commande (18) du corps de commande (16) orientées obliquement l'une par rapport à l'autre ou la distance entre plusieurs fentes de commande (18) du corps de commande (16) orientées obliquement l'une par rapport à l'autre augmente ou diminue dans la direction périphérique du tambour de transport (10), de préférence dans la zone de transport des articles (20) en forme de tige sur le tambour de transport (10).

7. Tambour de transport (10) selon l'une des revendications 1 à 6, **caractérisé en ce que** le corps de commande (16), de préférence dans la zone de transport des articles (20) en forme de tige, présente dans la direction périphérique du tambour de transport (10) au moins une surface de guidage pour les articles (20) en forme de tige, conçue comme une élévation sur le corps de commande (16), en particulier sur la surface d'enveloppe ou le côté extérieur du corps de commande (16), et **en ce que**, de préférence, la surface de guidage est conçue comme au moins une ligne, un ressort ou un rail de guidage ou au moins deux lignes, ressorts ou rails de guidage, -de préférence l'une à côté de l'autre par rapport à l'axe de rotation du tambour de transport (10), de préférence parallèlement ou en oblique l'une par rapport à l'autre, et sont agencées à une certaine distance l'une de l'autre dans la direction périphérique du tambour de transport (10), et en particulier **en ce que** la distance entre deux lignes, ressorts ou rails de guidage orientés en oblique l'un par rapport à l'autre augmente ou diminue dans la direction périphérique du tambour de transport (10), de préférence dans la zone de transport des articles (20) en forme de tige sur le tambour de transport (10).

8. Tambour de transport (10) selon l'une des revendications 1 à 7, **caractérisé en ce que**, dans la zone de transport des articles (20) en forme de tige sur le tambour de transport (10), la distance radiale entre le côté intérieur du corps de tambour (12) et le côté extérieur du corps de commande (16) est conçue de telle sorte que, dans la zone de transport, les articles (20) en forme de tige sont aptes à être amenés ou sont amenés en contact avec le côté extérieur du corps de commande (16).

9. Tambour de transport (10) selon l'une des revendications 1 à 8, **caractérisé en ce que** la distance radiale entre le côté intérieur du corps de tambour (12) et le côté extérieur du corps de commande (16) augmente et/ou diminue dans la direction périphérique du tambour de transport (10), la distance étant notamment inférieure à 1 mm, 2 mm ou 3 mm par sections et/ou la distance étant notamment comprise entre 0,1 mm et 3 mm par sections, de préférence entre 1 mm et 2,5 mm ou de préférence entre 0,1 mm et 1 mm.

10. Tambour de transport (10) selon l'une des revendications 1 à 9, **caractérisé en ce que** la surface extérieure du corps de commande (16), qui est tournée vers le côté intérieur du corps de tambour (12), est réalisée sous la forme d'une surface rugueuse, de préférence dans la zone de transport des articles (20) en forme de tige, et/ou est réalisée sous la forme d'une surface avec une couche durcie.

11. Tambour de transport (10) selon l'une des revendications 1 à 10, **caractérisé en ce que**, sur le tambour de transport (10), de préférence dans la zone de transport des articles (20) en forme de tige, sont agencés un dispositif de coupe, en particulier une lame de coupe, pour les articles (20) en forme de tige et/ou un dispositif de perforation, en particulier un dispositif de perforation au laser, et/ou un dispositif de mesure, en particulier un dispositif de mesure optique, et/ou un dispositif d'enveloppement, en particulier pour des articles en forme de tige ou des produits multisegments.

12. Dispositif de transport pour le transport transversal d'articles (20) en forme de tige de l'industrie de transformation du tabac, comprenant un tambour de transport (10) selon l'une des revendications 1 à 11.

13. Machine de l'industrie du tabac pour la fabrication d'articles (20) en forme de tige, en particulier de tiges ou de morceaux de filtre ou de cigarettes, avec un tambour de transport (10) selon l'une des revendications 1 à 11.

14. Procédé de transport transversal d'articles (20) en forme de tige de l'industrie de transformation du tabac, comprenant les étapes suivantes :
- Réception et transport d'articles en forme de tige dans des logements sur un dispositif de transport, le dispositif de transport étant conçu comme un tambour de transport (10) apte à tourner autour d'un axe de rotation ou entraîné en rotation,
et le tambour de transport (1) présente un corps de tambour extérieur (12) avec des logements, en particulier des rainures de logement (14), orientés dans le sens de la circonférence, à des intervalles de préférence réguliers, les uns derrière les autres, de préférence parallèlement à l'axe de rotation du tambour de transport (10) et s'étendant longitudinalement, pour recevoir des articles (20) en forme de tige de l'industrie de transformation du tabac, en particulier des tiges de filtre ou des morceaux de filtre ou des cigarettes,
le tambour de transport (10) présentant à l'intérieur un corps de commande (16) entouré par le corps de tambour (12) ou entourant partiellement le corps de tambour (12), de préférence fixe ou entraîné en rotation, pour commander et/ou solliciter les articles (20) en forme de tige disposés dans les logements (14), en particulier les rainures de réception (14), avec une dépression dans une zone de transport des articles (20) en forme de tige sur le tambour de transport (10),
- Rotation des articles en forme de tige autour de leur axe longitudinal, de préférence d'au moins 360° ou 400°, par contact de l'article se trouvant dans le logement, en particulier dans la rainure de logement, avec le corps de commande (16) et en particulier dans lequel les articles en forme de tige roulent sur une section de la surface d'enveloppe du corps de commande (16).

15. Procédé de transport transversal d'articles (20) en forme de tige de l'industrie de transformation du tabac, dans lequel les articles (20) en forme de tige sont transportés transversalement en utilisant un tambour de transport (10) selon l'une des revendications 1 à 11.
